# EUROPÄISCHE PATENTSCHRIFT

(11) **EP 0 068 455 B1**
(45) Veröffentlichungstag und Bekanntmachung des Hinweises auf die Patenterteilung: **06.05.1987**
(21) Anmeldenummer: 82105619.9
(22) Anmeldetag: 25.06.1982
(51) Int. Cl.: A41B 11/04, A41B 11/12

(54) **Socken mit einer Halteeinrichtung**
Sock provided with a holding device
Chaussette munie d'un dispositif de maintien

(30) Priorität: 29.06.1981 CH 4280/81
(43) Veröffentlichungstag der Anmeldung: 05.01.1983
(73) Patentinhaber: Zellweger, Max, CH-8805 Richterswil (CH)
(72) Erfinder: Zellweger, Max, CH-8805 Richterswil (CH)
(74) Vertreter: Meyer-Saurer, Reinhardt (CH)

## Beschreibung

Die Erfindung betrifft eine Socke mit auf der beinseitigen Oberfläche eines Sockenteils sich in Umfangsrichtung erstreckenden flexiblen und gebogenen Halteelementen zur Einhaltung der Lage der Socke am Bein des Trägers, wobei die Halteelemente bogenförmige Fäden sind und eine fusswärts gerichtete konvexe Wölbung oder Ausbuchtung aufweisen.

Unter dem Begriff « Socke werden hier kurze Strümpfe bezeichnet, die etwa einen knöchel-oder wadenlangen Strumpfschaft aufweisen. Die meisten Socken enden in einer Beinpartie des Trägers, die sich nach oben erweitert. Dies hat zur Folge, dass das Festhalten des Sockens in seiner gestreckten Lage nicht ohne besondere Massnahmen gewährleistet ist. Als Halteeinrichtungen sind verschiedene Lösungen bekannt geworden. Die früher häufig angewendete Lösung unter Verwendung von Sockenhaltern wird mehr und mehr durch eine Lösung ersetzt, bei der dem Sockenschaft eine besondere Formgebung erteilt wird. Bekannt ist eine Ausführungsform, bei der der Sockenschaft entsprechend der Beinpartie des Trägers geformt ist. Damit wird zwar ein gutes Anliegen des Sockenschaftes an die Beinpartie des Trägers erreicht, jedoch kann ein Abgleiten des Sockenschaftes nicht verhindert werden; beim Gehen ist das Abwärtsrutschen des Sockenschaftes nicht zu vermeiden, und es bilden sich unschöne Falten. Eine weitere, viel verwendete Halteeinrichtung bei Socken besteht darin, dass am Ende des Schaftbundes eine Bundpartie vorgesehen wird, die eine stärkere Elastizität aufweist als der übrige Teil des Sockenschaftes. Der Nachteil dieser Ausführung besteht darin, dass die Partie stärkerer Elastizität bzw. stärkerer Federwirkung tiefer in die Beinpartie des Trägers einschneidet und damit die Blutzirkulation in der Beinpartie behindert ; für Personen mit empfindlichen Beinpartien können solche Socken unangenehm oder sogar schmerzhaft sein.

Bekannt sind Socken (FR-A-1 287120), die einen Schaftbund aufweisen, der trotz Fehlens einer stärkeren Elastizität die Socke in ihrer Lage hält. Hierzu wird in das Gewebe beinseitig ein Faden mit einem grossen Reibungskoeffizienten, z. B. aus Gummi, eingelegt, der bogenförmige, fusswärts gerichtete Maschen bildet. Dieser Faden bleibt somit in der beim Anziehen der Socke eingenommenen Lage auf der Haut, was jedoch bei langem Tragen sich unangenehm für den Träger auswirkt.

Hier setzt die Erfindung ein, der die Aufgabe zugrundeliegt, eine Socke der eingangs beschriebenen Art so auszugestalten, dass ein straffes Anliegen des Sockenschaftes an der Beinpartie gewährleistet wird, ohne dass Schaftpartien mit stärkerer Federwirkung oder ein auf der Haut haftender Faden mit einem grossen Reibungskoeffizienten verwendet werden müssten bzw. müsste.

Diese Aufgabe wird gemäss der Erfindung dadurch gelöst, dass die Bogenhöhe der Halteelemente in entspanntem Zustand etwa das 0,3-1,5 fache der Länge des Halteelementes beträgt.

Die Erfindung ist in der Zeichnung in einem Ausführungsbeispiel dargestellt und nachfolgend beschrieben. Es zeigen :
Figur 1 eine schematisch dargestellte Ansicht einer Socke und
Figur 2 einen Ausschnitt aus der in Fig. 1 markierten Partie des Sockenschaftes in vergrösserter Darstellung.

Die in Fig. 1 dargestellte Socke entspricht einer bekannten, vielfach ausgeführten Sockenform, die hauptsächlich als wadenlange Herrensocke als Gestricke oder Gewirke hergestellt werden. Am oberen Ende des Sockenschaftes 2 ist ein Bund 3 angeordnet. Wird die Socke nicht getragen, verengt sich der Bund 3, da er als Partie erhöhter Elastizität ausgebildet ist.

Unterhalb des Bundes 3 sind als Punkte angeordnete Halteelemente 4 vorgesehen, die beispielsweise in einigen Reihen übereinander angeordnet sind. Die Halteelemente 4 brauchen nicht an der eingezeichneten Stelle zu liegen, vielmehr kann diese Partie ebenfalls in den Bund 3 gelegt werden. Im übrigen wäre es auch möglich, den gesamten Sockenschaft 2 mit Halteelementen 4 zu versehen oder die Halteelemente 4 in einigen, durch Abstände voneinander getrennten Partien anzuordnen.

Wie aus Fig. 2 ersichtlich ist, die eine vergrösserte Darstellung der in Fig. 1 eingerahmten Partie zeigt, sind die Halteelemente 4 sich in Umfangsrichtung erstreckende flexible und gebogene Fäden. Diese sind in nicht näher dargestellter Weise in dem Material des Sockenschaftes 2 verankert. Die Verankerung kann in verschiedener Weise erfolgen. Bei einem gewirkten oder gestrickten Sockenschaft ist es zweckmässig, die als Fäden ausgebildeten Halteelemente 4 mit der Herstellung des Schaftes in das Gestricke oder Gewirkte einzubringen. Hierbei kann es zweckmässig sein, die Halteelemente 4 in übereinanderliegenden Reihen 5 anzuordnen, wobei die Halteelemente 4 einer Reihe 5 aus einem einzigen Faden bestehen.

Wesentlich ist, dass die Halteelemente 4 eine fusswärts gerichtete konvexe Schlaufe bilden, wie dies Fig. 2 zeigt. Die Halteelemente 4 können hierbei einen angenäherten Kreisbogen bilden. Die Bogenhöhe h kann in verhältnismässig weitem Bereich gewählt werden und kann beim Tragen der Socke etwa das 0,3-1,5-fache der Länge 1 des Halteelementes 4 betragen. Dies bedeutet, dass je nach der Dehnung der Socke am Bein die Bogenhöhe h in ungetragenem Zustand grösser als der angegebene Wert sein kann.

Es hat sich nun überraschend gezeigt, dass durch die vorstehend beschriebenen Halteelemente 4 das dauernd straffe Anliegen des Sockenschaftes 2 an die Beinpartie des Trägers erreicht wird, ohne dass unangenehme Nebenwirkungen auftreten würden. Insbesondere kann auch das lästige Abschnüren der Blutzirkulation durch einen Schaftbund 3 mit grosser Federkraft vermieden werden. Wie dieses Straffen des Sockenschaftes 2 zustandekommt, kann nur vermutet werden. Es scheint, dass durch die dauernden Veränderungen des Umfangs der vom Sockenschaft 2 umgebenen Beinpartie ein Strecken und damit ein Geraderichten der Halteelemente zustandekommt. Bei Verminderung des Umfangs . der Beinpartie geht offenbar das geradegerichtete Halteelement 4 nicht mehr ganz in seine ursprüngliche Lage zurück. Diese Unterschiede sind vermutlich sehr klein, doch reichen sie völlig aus, um das gewünschte straffe Anliegen des Sockenschaftes 2 an der Beinpartie zu erreichen.

Die als Fäden verwendeten Halteelemente 4 können selbst eine zusätzliche Dehnbarkeit aufweisen, indem für die Bildung der Halteelemente 4 elastische Fäden, z. B. Fäden mit Stretch-Wirkung oder textilumsponnene Elastomer^{f}äden, verwendet werden.

Die Halteelemente 4 der einzelnen Reihen 5 brauchen nicht untereinanderzuliegen. Sie können auch, z. B. in der Seite und/oder in der Höhe, versetzt angeordnet sein.

Damit die gewünschte Lage der Halteelemente 4 unabhängig von der Art des Anziehens der Socke eingehalten wird, kann es zweckmässig sein, die Halteelemente 4 einer formstabilisierenden Behandlung zu unterziehen. Das Straffhalten des Sockenschaftes 2 tritt jedoch auch auf, wenn eine solche Behandlung nicht vorgenommen wird. Diese dient mehr dem praktischen Zweck, die Lageanordnung der Halteelemente 4 auch bei unsachgemässer Behandlung der Socke zu gewährleisten.

Die beschriebene Halteeinrichtung in Form einer Anzahl Halteelementen 4 stellt eine überraschend einfache und wirksame Lösung dar. Sie kann unabhängig vom Material der Socke verwendet werden, wobei auch das Material der Halteelemente 4 den verschiedenen Materialien sowohl in der Form als auch im Material angepasst werden kann. Die Zahl der verwendeten Halteelemente richtet sich ebenfalls nach dem Material und der Herstellung der Socke.

## Patentansprüche

1. Socke mit auf der beinseitigen Oberfläche eines Sockenteils sich in Umfangsrichtung erstreckenden flexiblen und gebogenen Halteelementen zur Einhaltung der Lage der Socke am Bein des Trägers, wobei die Halteelemente bogenförmige Fäden sind und eine fusswärts gerichtete konvexe Wölbung oder Ausbuchtung aufweisen, dadurch gekennzeichnet, dass die Bogenhöhe (h) der Halteelemente (4) in entspanntem Zustand etwa das 0,3-1,5fache der Länge (1) des Halteelementes (4) beträgt.

2. Socke nach Anspruch 1, dadurch gekennzeichnet, dass das einzelne Halteelement (4) ein im Sockenteil verankerter elastischer Faden, z. B. ein Faden mit Stretch-Wirkung oder ein textilumsponnener Elastomerfaden, ist.

3. Socke nach Anspruch 1 oder 2, dadurch gekennzeichnet, dass die Halteelemente (4) in mindestens einer Umfangreihe (5) im Sockenschaft (2) angeordnet sind.

4. Socke nach einem der Ansprüche 1 bis 3, dadurch gekennzeichnet, dass die Halteelemente (4) formstabilisiert sind.

## Claims

1. Sock provided with a holding device consisting of bent flexible holding elements extending in the peripheral direction of the inner surface of the leg portion of the sock for holding the position of the sock on the leg of the wearer, said holding elements being curved yarn having a convex curvature or bulge, characterized in that the height (h) of the curvature of the holding elements (4) in the slack condition is about 0.3 to 1.5 times the length (1) of the holding element (4).

2. Sock according to claim 1, characterized in that each single holding element (4) is an elastic yarn, e. g. a yarn with stretch capacity or a textile- braided elastomer fiber, anchored in the leg portion.

3. Sock according to claim 1 or 2, characterized in that the holding elements (4) are situated in at least one peripheral row (5) of the leg portion (2) of the sock.

4. Sock according to one claims 1 to 3, characterized in that the holding elements (4) have a stabilized shape.

## Revendications

1. Chaussette munie, sur la surface de la partie formant la jambe de la chaussette, d'éléments de maintien flexibles et incurvés destinés à maintenir la chaussette en position contre la jambe de l'utilisateur, ces éléments de maintien étant des fils en forme d'arc et présentant une convexité ou une forme d'anse dirigée vers le pied, caractérisée en ce que la hauteur (h) de l'arc des éléments de maintien (4) à l'état détendu est à peu près égale à 0,3 à 1,5 fois la longueur (1) de l'élément de maintien (4).

2. Chaussette selon la revendication 1, caractérisée en ce que chaque élément de maintien (4) est constitué par un fil élastique ancré dans la partie de chaussette, par exemple par un fil exerçant une traction ou un fil élastomère entouré de textile.

3. Chaussette selon l'une des revendications 1 ou 2, caractérisée en ce que les éléments de maintien (4) sont disposés suivant au moins une rangée périphérique (5) dans la partie jambe (2) de la chaussette.

4. Chaussette selon l'une des revendications 1 à 3, caractérisée en ce que les éléments de maintien (4) ont une forme stabilisée.
